# EUROPÄISCHE PATENTSCHRIFT

(11) **EP 1 963 773 B1**
(45) Veröffentlichungstag und Bekanntmachung des Hinweises auf die Patenterteilung: **14.04.2010**
(21) Anmeldenummer: 06841004.2
(22) Anmeldetag: 16.12.2006
(51) Int. Cl.: F41A 23/20, F41H 7/04

(54) **TRÄGERFAHRZEUG ODER DERGLEICHEN FÜR EINE LAFETTE**
CARRIER VEHICLE OR THE LIKE FOR A GUN CARRIAGE
VÉHICULE PORTEUR OU SIMILAIRE POUR PLATE-FORME DE LANCEMENT

(30) Priorität: 22.12.2005 DE 102005061517
(43) Veröffentlichungstag der Anmeldung: 03.09.2008
(73) Patentinhaber: Rheinmetall Landsysteme GmbH, 24107 Kiel (DE)
(72) Erfinder: ZERETZKE, Norbert, 37235 Hessisch Lichtenau (DE)
(74) Vertreter: Dietrich, Barbara
(86) Internationale Anmeldenummer: PCT/EP2006/012145
(87) Internationale Veröffentlichungsnummer: WO 2007/079908

(56) Entgegenhaltungen:
- CH-A- 3 215
- DE-U- 8 628 690
- FR-A- 347 472
- FR-A- 2 665 875
- GB-A- 191 508 767
- US-A- 3 204 714

## Beschreibung

Die Erfindung betrifft eine Lafette, die verschiebbar auf einem Träger bzw. Trägerfahrzeug gelagert ist, so dass diese von einer hinteren Transportposition in eine Schussposition geführt werden kann.

Bekannt sind u. a. aus der DE 197 58 494 A1 oder DE 690 02 138 T2 versenkbare bzw. absenkbare Lafetten, bei der die Lafette in der Regel von einer Transportposition in eine Schussposition verschwenkt wird.

Die US 3 204 714 A betrifft ein extremlanges Fahrzeug mit einem Rumpf sowie Schienen wobei ein Artilleriegeschütz entlang dieserschienen über die gesamte Länge dieses Fahrzeuges verfahren werden kann.

Insbesondere bei Trägerfahrzeugen mit geringem Platzangebot ergibt sich das Problem der Anordnung einer Lafette auf dem Fahrzeugdach, ohne dass die Funktionen des Fahrzeugs als auch der Lafette eingeschränkt werden. Der Einbau auf dem Fahrerhaus hat den Vorteil, dass sie durch den Bediener leicht zu bedienen ist. Nachteilig sind jedoch eine Vorderachslast und ein ungenügender Einbauraum. Es kommt in der Regel zu einer ungewollten Enge. Eine Stationierung der Lafette weit hinter dem Fahrerhaus beeinflusst die Depression der Waffe auf der Lafette.

Hier stellt sich die Erfindung die Aufgabe, vorgenannte Problematik zu lösen.

Gelöst wird die Aufgabe durch die Merkmale des Patentanspruchs 1.

Vorteilhafte Ausgestaltungen sind in den Unteransprüchen aufgezählt.

Der Erfindung liegt die Idee zugrunde, insbesondere eine fernbedienbare Lafette verschiebbar auf dem Trägerfahrzeugdach zu halten, so dass sie sich beim Transport hinter dem Fahrerhaus befindet, in Funktion jedoch oberhalb bzw. in die Nähe des Fahrerhauses hingeführt werden kann. Zur Umsetzung dieser Idee wird auf dem Fahrzeugdach wenigstens eine Führung angebaut, über die die Lafette bzw. das Führungsteil in ihre Positionen geführt wird. Das Verschieben kann manuell als auch mit einem Antrieb erfolgen.

Die Lafette befindet sich auf einer Lufthaube oberhalb eines zwischen Fahrergehäuse und Mannschaftsraum befindlichen Triebwerksraumes und wird zusammen mit dieser verschoben. Haube als auch Lafette sind in verschiedenen Zwischensowie in den Endpositionen arretierbar.

Die Lafette bzw. die Haube kann auch für Wartungsarbeiten am Fahrzeug verschoben werden. Das ermöglicht beispielsweise die Wartung des Triebwerks unterhalb der Kampfposition der Lafette. Das Führungsteil selbst ist auch leicht demontierbar. Die Führung kann verschiedene Höhenniveaus besitzen.

Das Verschieben der Lafette gestattet auch das Nachladen der Waffe von unten.

Es versteht sich, dass bei einer fernbedienbaren Lafette mit Waffe, diese in der so genannten Transportposition auch funktionsgemäß betreibbar ist, wozu die Lafette mit Waffe gedreht und die Waffe gerichtet wird. Die Verstellbarkeit der Lafette auf dem Fahrzeugdach ermöglicht somit auch die Rundum Verteidigung. In besondere Weise kann die Lafette mittig gehalten, in eine außermittige Position rechts und links auf dem Fahrzeugdach gebracht werden.

Anhand eines Ausführungsbeispiels mit Zeichnung soll die Erfindung näher erläutert werden. Es zeigt:
- Fig. 1: ein Trägerfahrzeug mit verschiebbarer Lafette,
- Fig. 2: eine Draufsicht auf das Fahrzeug ohne Lafette,
- Fig. 3: eine Variante mit einer Lufthaube und Lafette,
- Fig. 3a: eine Ausschnittdarstellung C aus Fig. 3,
- Fig. 4: eine Variante der Lafettenverschiebung.

In Fig. 1 ist ein Trägerfahrzeug 1 für eine Lafette 2 mit Waffe 3 skizzenartig dargestellt. Die Lafette 2 mit Waffe 3 ist als gesamte Einheit beispielsweise auf einem Lafettenträger 2.1 verstellbar zwischen einer Position A und einer Position B. Dazu weist das Fahrzeug 1 Führungen bzw. Schienen 4 auf dem Fahrzeugdach 5 auf, auf bzw. in denen die Lafette 2 geführt wird (Fig. 2). Die Lafette 2 bzw. der Lafettenträger 2.1 besitzt vorzugsweise Rollen 10, die eine geringe Reibung besitzen, so dass auch eine manuelle Verschiebung der Lafette 2 möglich ist.

Nach Fig. 3 ist die Lafette 2 auf dem Oberteil 6.1 einer Lufthaube 6 als Lafettenträger befestigt, die sich oberhalb eines Triebwerksraumes des Fahrzeuges 1 befindet, so dass die Lafette 2 Platz sparend auf dem Dach 5 angebracht werden kann. Die Lufthaube 6 weist des Weiteren ein Unterteil 6.2 auf. Die Lafette 2 wird zusammen mit dem Oberteil 6.1 der Lufthaube 6 beispielsweise auf Rollen 10 entlang der Führung bzw. Schienen 4 von einer Kampfposition in eine Fahrposition und zurück geführt. Bei der bevorzugten Variante ist durch die Konstruktion sichergestellt, dass eine ausreichende Luftzirkulierung (Fig. 3a) stattfinden kann.

Insbesondere in ihren Endpositionen ist die Lafette 2 arretierbar. Das Arretieren kann beispielsweise durch eine Klinke 11 oder ein Schloss gewährleistet werden. Auch elektrische Arretierungen, beispielsweise mittels Magneten oder dergleichen, sind nutzbar.

Zwei weitere Varianten sind in Fig. 4 dargestellt. So kann in der Führung 7.1 die Lafette 2 beispielsweise von einer außermittigen Transportposition in eine mittige Kampfposition gefahren werden kann. Alternativ möglich sind auch zwei Führungen 7.1, 7.2 auf dem Fahrzeugdach 5, wobei Weichen 8 zwischen den Führungen 7.1 sowie 7.2 vorzusehen sind.

## Patentansprüche

1. Trägerfahrzeug (1), Träger oder dergleichen, für eine Lafette (2) mit wenigstens einer Waffe (3) und wenigstens einer Führung oder Schienen (4, 7.1, 7.2) auf denen die Lafette (2) bzw. ein Lafettenträger (2.1) verschiebbar geführt wird, wobei die Lafette (2) auf dem Oberteil (6.1) einer Lufthaube (6) als Lafettenträger (2.1) befestigt ist, die sich oberhalb eines Triebwerksraumes des Trägerfahrzeuges (1) befindet.

2. Trägerfahrzeug nach Anspruch 1, **dadurch gekennzeichnet, dass** die Lafette (2) bzw. der Lafettenträger (2.1) Rollen (10) bevorzugt mit geringer Reibung besitzen.

3. Trägerfahrzeug nach einem der vorgenannten Ansprüche, **dadurch gekennzeichnet, dass** die Lafette (2) arretierbar ist.

4. Trägerfahrzeug nach Anspruch 3, **dadurch gekennzeichnet, dass** das Arretieren der Lafette in Zwischen- als auch in ihren Endpositionen erfolgen kann.

5. Trägerfahrzeug nach Anspruch 3 oder 4, **dadurch gekennzeichnet, dass** das Arretieren mechanisch, durch eine Klinke (11) oder ein Schloss und / oder elektrisch, beispielsweise mittels Magneten oder dergleichen, erfolgt.

6. Trägerfahrzeug nach einem der vorgenannten Ansprüche, **dadurch gekennzeichnet, dass** die Führung oder Schiene (4, 7.1, 7.2) verschiedene Höhenniveaus besitzen kann.

7. Trägerfahrzeug nach einem der vorgenannten Ansprüche, **dadurch gekennzeichnet, dass** das Verschieben manuell oder motorisch durchgeführt wird.

8. Trägerfahrzeug nach einem der vorgenannten Ansprüche, **dadurch gekennzeichnet, dass** bei Verwendung von zwei Führungen (7.1, 7.2) Weichen (8) zwischen den Führungen (7.1, 7.2) vorzusehen sind.

## Claims

1. Carrier vehicle (1), carrier or the like, for a gun carriage (2) having at least one weapon (3) and at least one guide or rails (4, 7.1, 7.2) on which the gun carriage (2) or a gun carriage carrier (2.1) is guided such that it can be moved, wherein the gun carriage (2) is mounted on the upper part (6.1) of an air shroud (6) as a gun carriage carrier (2.1), which is located above an engine compartment of the carrier vehicle (1).

2. Carrier vehicle according to Claim 1,
**characterized in that** the gun carriage (2) or the gun carriage carrier (2.1) has rollers (10), preferably with low friction.

3. Carrier vehicle according to one of the abovementioned claims, **characterized in that** the gun carriage (2) is lockable.

4. Carrier vehicle according to Claim 3,
**characterized in that** the gun carriage can be locked in intermediate positions and in its limit positions.

5. Carrier vehicle according to Claim 3 or 4,
**characterized in that** the locking is carried out mechanically, by a catch (11) or a lock, and/or electrically, for example by means of magnets or the like.

6. Carrier vehicle according to one of the abovementioned claims, **characterized in that** the guide or rail (4, 7.1, 7.2) may be at different height levels.

7. Carrier vehicle according to one of the abovementioned claims, **characterized in that** the movement is carried out manually or by motor.

8. Carrier vehicle according to one of the abovementioned claims, **characterized in that**, when using two guides (7.1, 7.2), switches (8) can be provided between the guides (7.1, 7.2).

## Revendications

1. Véhicule porteur (1), support ou similaire, pour une plate-forme de lancement (2), comprenant au moins une arme (3) et au moins un guide ou des rails (4, 7.1, 7.2) sur lesquels la plate-forme de lancement (2) ou un support de plate-forme de lancement (2.1) est guidé de manière coulissante, la plate-forme de lancement (2) étant fixée sur la partie supérieure (6.1) d'une cloche de ventilation (6) servant de support de plate-forme de lancement (2.1), qui se trouve au-dessus d'un compartiment moteur du véhicule porteur (1).

2. Véhicule porteur selon la revendication 1,
**caractérisé en ce que** la plate-forme de lancement (2) ou le support de plate-forme de lancement (2.1) possède(nt) des rouleaux (10), de préférence à faible friction.

3. Véhicule porteur selon l'une quelconque des revendications précédentes, **caractérisé en ce que** la plate-forme de lancement (2) peut être bloquée.

4. Véhicule porteur selon la revendication 3,
**caractérisé en ce que** le blocage de la plate-forme de lancement peut s'effectuer dans des positions intermédiaires ainsi que dans ses positions de fin de course.

5. Véhicule porteur selon la revendication 3 ou 4, **caractérisé en ce que** le blocage s'effectue mécaniquement, par un cliquet (11) ou une serrure et/ou électriquement, par exemple au moyen d'aimants ou similaires.

6. Véhicule porteur selon l'une quelconque des revendications précédentes, **caractérisé en ce que** le guide ou les rails (4, 7.1, 7.2) peuvent présenter différents niveaux en hauteur.

7. Véhicule porteur selon l'une quelconque des revendications précédentes, **caractérisé en ce que** le coulissement est effectué manuellement ou par moteur.

8. Véhicule porteur selon l'une quelconque des revendications précédentes, **caractérisé en ce que** lorsque l'on utilise deux guides (7.1, 7.2), il faut prévoir des aiguillages (8) entre les guides (7.1, 7.2).
